# EUROPÄISCHE PATENTSCHRIFT

(11) **EP 0 567 010 B1**
(45) Veröffentlichungstag und Bekanntmachung des Hinweises auf die Patenterteilung: **17.03.1999**
(21) Anmeldenummer: 93106221.0
(22) Anmeldetag: 16.04.1993
(51) Int. Cl.: E03F 9/00

(54) **Kanalbauwerk mit Spüleinrichtung**
Channel construction with flushing device
Construction de canal avec dispositif de rinçage

(30) Priorität: 16.04.1992 DE 4212707
(43) Veröffentlichungstag der Anmeldung: 27.10.1993
(73) Patentinhaber: Steinhardt, Lothar, Dipl.-Ing., D-65239 Hochheim (DE)
(72) Erfinder: Steinhardt, Lothar, Dipl.-Ing., D-65239 Hochheim (DE)
(74) Vertreter: Quermann, Helmut, Dipl.-Ing.

(56) Entgegenhaltungen:
- WO-A-90/15200
- DE-A- 2 911 780
- DE-U- 9 016 513

## Beschreibung

Die Erfindung betrifft ein Kanalbauwerk, insbesondere Kanalschacht, mit einem in diesem angeordneten Flüssigkeitsspeicherraum, der über einen Zulauf hefüllbar ist und mit seinem Ablauf als Spüleinrichtung zusammenwirkt, wobei der Ablauf durch den Boden oder eine Seite des Flüssigkeitsspeicherraumes zur Bauwerkssohle in den Kanal entleert.

Ein derartiges Kanalbauwerk ist aus der DE-U-9 016 513 bekannt. Dort entleert der Ablauf durch den Boden des Flüssigkeitsspeicherraumes zur Bauwerkssohle in den Kanal. Hierzu ist das Kanalbauwerk spezifisch gestaltet, mit einem in den Kanalschacht integrierten Heber, dessen Schenkel am unteren Ende in einen Siphon mündet, der den Heber mit dem Kanal verbindet. Es handelt sich damit um ein entsprechend dem konkreten Anwendungsfall gestaltetes Kanalbauwerk mit Spüleinrichtung, das einen erheblichen Bauaufwand bei einem Neubau des Kanalbauwerkes bedingt und im übrigen eine Nachrüstung eines Kanalbauwerkes mit dieser Spülvorrichtung nicht möglich ist.

Eine Kanalbauwerk mit Spüleinrichtung der eingangs genannten Art ist ferner aus der US-A 1 744 266. Bekannt. Dort entleert der Flüssigkeitsspeicherraum durch den Boden, wobei eine hierfür vorgesehene Ausflußöffnung mittels einer Glocke verschließbar ist. Betätigt wird diese über ein Gestänge, das eine Betätigungsstange aufweist, die durch ein im Boden gelagertes Standrohr geführt ist und unterhalb des Bodens an einer dort befindlichen, mit Wasser füllbaren Auslöseschaufel angreift. Beim Überschreiten eines definierten Flüssigkeitsstandes im Flüssigkeitsspeicherraum tritt Wasser in das Standrohr ein und füllt die Auslöseschaufel, die bei einer bestimmten Füllhöhe nach unten schwenkt und über das Gestänge die Glocke vom Boden abhebt, so daß die Flüssigkeit aus dem Flüssigkeitsspeicherraum in den Kanal übertritt. Nach dem Entleeren des Flüssigkeitsspeicherraumes setzt sich die Glocke aufgrund der entleerten Auslöseschaufel wieder auf den Boden auf, und es füllt sich der Flüssigkeitsspeicherraum erneut. Bei dem bekannten Kanalbauwerk mit Spüleinrichtung besteht keine Möglichkeit, eine Revision des Kanales vorzunehmen, allerdings wird durch das Standrohr die Belüftung des Kanals und der Notüberlauf bewirkt.

Aus der Zeitschrift "Korrespondenz Abwasser", 8/91, Seiten 1020 bis 1027, "Verbesserung der Reinigungsleistung von Gullys" ist ein mit einer in Art eines Hebers arbeitenden Spüleinrichtung versehener, topfförmiger Gully bekannt. Die Hebereinrichtung ist im wesentlichen als U-förmig gestaltetes Rohr ausgebildet, dessen Schenkel nach unten gerichtet sind, wobei ein Schenkel nahe dem Gullyboden angeordnet und das Rohr im oberen Bereich abgedichtet aus dem Gully herausgeführt ist, sowie sich in den anderen, nach unten gerichteten Schenkel fortsetzt. Das Herausführen des Hebers aus dem Gully bedingt einen erheblichen Bauaufwand, da Arbeiten nicht nur innerhalb des Gullys, sondern auch in dem den Gully umgebenden Bereich vorgenommen werden müssen.

Gegenüber dem genannten Stand der Technik ist es Aufgabe vorliegender Erfindung, eine grundsätzliche Gestaltung eines Kanalbauwerks, insbesondere Kanalschachtes mit Spüleinrichtung aufzuzeigen, die besonders einfach ausgerüstet und betrieben werden kann.

Eine erste grundsätzliche Gestaltung des erfindungsgemäßen Kanalbauwerkes mit Flüssigkeitsspeicherraum sieht vor, daß die Bauwerkssohle oder eine Gerinne über ihre/seine gesamte Länge und Breite mit einer Abdeckung versehen ist und oberhalb der Abdeckung der Flüssigkeitsspeicherraum gebildet ist, wobei die Abdeckung gegenüber der Bauwerkssohle bzw. dem Gerinne und der Bauwerkswand des Kanalbauwerks abgedichtet ist und die Abdeckung eine Öffnung aufweist, durch die der Ablauf entleert, sowie eine das Kanalbauwerk mit dem Kanal verbindende Revisionsöffnung für den Kanal vorgesehen ist. Prinzip dieser Ausführungsform ist es damit, die Bauwerkssohle oder das Gerinne gegenüber dem darüber befindlichen Bereich des Kanalbauwerks abzudichten, wobei der oberhalb der Bauwerkssohle bzw. des Gerinnes gebildete Raum in Kanalbauwerk die Funktion des Flüssigkeitsspeicherraumes übernimmt, der von der Bauwerkssohle bzw. dem Gerinne getrennt ist. Es dabei nicht erforderlich, daß die Abdeckung unmittelbar auf der Bauwerkssohle aufliegt, sie kann vielmehr auch im Abstand zur Bauwerkssohle angeordnet sein, d.h. es ist die Abdeckung in Art eines in das Kanalbauwerk eingezogenen Zwischenbodens ausgebildet.

Gemäß einer zweiten grundsätzlichen Gestaltung des erfindungsgemäßen Kanalbauwerkes mit Flüssigkeitsspeicherraum ist es vorgesehen, daß das Kanalbauwerk mit einer im wesentlichen vertikal angeordneten Trennwand versehen ist, die das Kanalbauwerk in den Flüssigkeitsspeicherraum und einen weiteren Bauwerksraum, dessen lichter Querschnitt eine Revisionsöffnung bildet, unterteilt, wobei die Bauwerkssohle oder ein Gerinne im Bereich des Flüssigkeitsspeicherraumes mit einer Abdeckung versehen ist, die gegenüber dem zugeordneten Bereich der Bauwerkssohle bzw. des Gerinnes sowie der Bauwerkswand und der Trennwand abgedichtet ist, wobei die Abdeckung eine Öffnung aufweist, durch die der Ablauf entleert.

Diese Gestaltung basiert auf dem Prinzip, einen sich vertikal erstreckenden Teil des Kanalbauwerks vom Restbereich des Kanalbauwerks abzutrennen, wobei derjenige Teil des Kanalbauwerks die Funktion des Flüssigkeitsspeicherraumes übernimmt und in diesem Bauwerksteil die Bauwerkssohle bzw. das Gerinne mit der Abdeckung zusammenwirkt, über dessen Öffnung der Ablauf zur Bauwerkssohle bzw. in das Gerinne entleert, während der andere Bereich des Kanalbauwerks dem Zweck dient, den Kanal und das Kanalbauwerk zu lüften und den Kanal zugänglich zu lassen bzw. den Notüberlauf für den Flüssigkeitsspeicherraum darstellt.

Grundsätzlich wird zwischen dem Flüssigkeitsspeicherraum und der Bauwerkssohle bzw. dem Gerinne über die Entleerungsöffnung in der Abdeckung eine Strömungsverbindung insofern geschaffen, wie der die Entleerungsöffnung durchsetzende, mit dem Flüssigkeitsspeicherraum zusammenwirkende Ablauf ein Ausströmen der Flüssigkeit vom Flüssigkeitsspeicheraum zur Bauwerkssohle bzw. in das Gerinne zuläßt.

Kanalbauwerke können somit auf einfache Art und Weise mit einer Spüleinrichtung ausgerüstet werden, sowohl beim Bau des Kanalbauwerks als auch in Wege der Nachrüstung.

Erfindungsgermäß wird das Kanalbauwerk unterteilt in einen Speicherteil, der durch den Flüssigkeitsspeicherraum gebildet ist, sowie eine unterhalb des Flüssigkeitsspeicherraumes angeordnete Durchlaufzone, d.h. eine Zone, in der die Flüssigkeit ungehindert im Bereich der Bauwerkssohle und des anschließenden Kanals fließen kann. Die Bauwerkssohle weist dabei bevorzugt ein Gerinne auf, in das der Ablauf entleert.

Im erfindungsgemäßen Sinne soll unter dem Wort Ablauf jegliche Einrichtung verstanden werden, die geeignet ist, den Flüssigkeitsspeicherraum zu entleeren. Ein Beispiel für einen Ablauf ist eine Hebeeinrichtung; ein Ablauf kann aber auch eine einfache Entleerungseinrichtung sein, zum Beispiel ein manuell oder automatisch, insbesondere mittels eines Schwimmers oder durch Fremdenergie betätigter Verschluß zum Verschließen oder Öffnen der Entleerungsöffnung des Flüssigkeitsspeicherraumes.

Bei der erstgenannten grundsätzlichen Gestaltung des erfindungsgemäßen Kanalbauwerks mit Flüssigkeitsspeicherraum ist vorteilhaft eine Revisionsöffnung für den Kanal vorgesehen, die separat zum Ablauf des Flüssigkeitsspeicherraumes das Kanalbauwerk mit dem Kanal verbindet.

Gemäß einer bevorzugten Ausführungsform der Erfindung ist vorgesehen, daß der Boden des Flüssigkeitsspeicherraumes eine Öffnung für ein als Standrohr ausgebildetes Mittel zum Lüften des Kanals aufweist, wobei das Standrohr vom Boden abnehmbar ist und die Öffnung für das Standrohr die Revisionsöffnung für den Kanal darstellt. Das in die Öffnung eingesetzte Standrohr verhindert damit, daß während des üblichen Betriebszustandes Flüssigkeit aus dem Flüssigkeitsspeicherraum durch die Öffnung im Boden in den Kanal austreten kann, andererseits ist die Lüftung des Kanals über das Standrohr sichergestellt. Schließlich ist der Notüberlauf durch das Standrohr und die Öffnung im Boden möglich. Bei entleertem Flüssigkeitsspeicherraum ist es nur erforderlich, das Standrohr vom Boden abzunehmen, womit die Revisionsöffnung unmittelbar zugänglich wird.

Eine besonders einfache Gestaltung der Abdeckung ergibt sich, wenn sie als Platte ausgebildet ist, die beidseitig des Gerinnes auf die Bauwerkssohle auflegbar und mit ihr abgedichtet verbindbar ist. Bei Verwendung einer im wesentlichen ebenen Platte ist bevorzugt vorgesehen, die Bauwerkssohle - sofern sie nicht bis zur Oberkante des Zulauf- bzw. Ablaufkanals reicht - aufzubetonieren, so daß die Platte das Deckelement der aufbetonierten Bauwerkssohle darstellt. Die plattenförmige Abdeckung wird auf die aufbetonierte Bauwerkssohle aufgelegt und mit dieser verbunden. In aller Regel wird davon auszugehen sein, daß das Gerinne im wesentlichen halbkreisförmigen Querschnitt aufweist. - Gemäß einer weiteren, besonders einfachen Gestaltung ist die Abdeckung als Kasten ausgebildet, der beidseitig des Gerinnes auf die Bauwerkssohle auflegbar und mit dieser verbindbar ist.

Der Kasten ist zweckmäßig durch zwei Seitenwände und eine Deckwandung sowie mit den Seitenwandungen verbundene Lagerflansche gebildet, wobei die Deckwandung die Entleerungsöffnung für den Ablauf aufweist. Mittels der kastenförmigen Abdeckung läßt sich die Höhe des Bauwerkgerinnes vergrößern. Die kastenförmige Abdeckung wird auf die übliche Sohle des Kanalbauwerks aufgesetzt und dann die Bauwerkssohle im wesentlichen bis auf die Höhe der Deckwandung des Kastens aufbetoniert. Im Boden des Flüssigkeitsspeicherraumes, insbesondere in der Platte bzw. Kasten kann die mittels eines Deckels verschließbare, zusätzliche Revisionsöffnung vorgesehen sein.

Bevorzugt sind Mittel zum Lüften des Kanals zum Kanalbauwerk vorgesehen. Die Mittel zum Lüften stellen eine Strömungsverbindung zwischen dem Kanal und dem oberen Kanalbauwerkseinstieg sicher. Bei einem unerwünschten, erhöhten Flüssigkeitseinstau im Flüssigkeitsspeicherraum können die Mittel zum Lüften als Notüberlauf wirksam werden. Die Mittel zum Lüften des Kanals können beispielsweise als Schlauch, Rohr oder dergleichen ausgebildet sein. Es kann beispielsweise vorgesehen sein, daß die Abdeckung für das Gerinne die weitere Öffnung für das Standrohr aufweist, wobei das Standrohr über das Anspringniveau des Ablaufs ragt. Mittels des Standrohres ist sowohl eine Luftverbindung zwischen der Bauwerkssohle bzw. dem Gerinne und dem darüber befindlichen Kanalbauwerkbereich als auch ein Überlauf sichergestelllt. Gase können ungehindert zwischen dem Kanal und dem Kanalbauwerk und über die Lüftungsöffnungen der Bauwerksabdeckung mit der Außenluft zirkulieren. Nach dem Entfernen des Standrohres von der Platte bzw. dem Kasten ist die (Revisions-)Öffnung frei zugänglich.

Das Standrohr sollte genauso wie ein Ablaufrohr des Ablaufs in die betreffende Öffnung der Abdeckung einsteckbar sein. Es besteht damit die Möglichkeit, das Standrohr und/oder den Ablauf auf einfache Art und Weise von der Abdeckung zu entfernen, womit bei entsprechend groß dimensionierten Öffnungen das Gerinne und der Kanal für Revisionszwecke gut zugänglich sind. Um eine noch bessere Zugänglichkeit des Kanales zu gewährleisten, kann ferner vorgesehen sein, daß die Abdeckung abnehmbar ist. Aus Montagegründen kann sie aus mehreren, in Längserstreckung des Gerinnes hintereinander angeordneten Abdeckteilen bestehen. Vorteilhaft weist dann ein Abdeckteil eine Öffnung für die Spüleinrichtung auf und ein anderes Abdeckteil die Öffnung für das Standrohr. Es kann aber auch eines von mehreren Abdeckteilen die Öffnungen aufweisen.

Statt einer separaten Lüftung über ein Standrohr kann eine in den Ablauf integrierte Lüftung vorgesehen sein. In diesem Zusammenhang sieht eine besondere Ausgestaltung vor, daß ein Schlauch, Rohr oder dergleichen das Innere des Ablaufrohrs des als Hebereinrichtung ausgebildeten Ablaufs durchsetzt, wobei der Schlauch, das Rohr oder dergleichen oben abgedichtet aus der Hebereinrichtung herausgeführt ist und über das Flüssigkeitsniveau im Speicherraum hinausragt, bei dem die Hebereinrichtung anspringt, sowie unten zumindest so weit zur Ausfließöffnung des Ablaufrohres reicht, daß die Heberwirkung gewährleistet ist. Vorteilhaft ist der Schlauch, das Rohr oder dergleichen in der Glocke oder gegebenenfalls auch im Ablaufrohr der Hebereinrichtung gehalten. Der Verschluß eines anderen Ablaufs könnte als Rohr ausgebildet sein, das gleichzeitig die Funktion der Lüftung und des Überlaufs übernimmt.

Eine dritte grundsätzliche Gestaltung des erfindungsgemäßen Kanalbauwerks mit Flüssigkeitsspeicherraum sieht vor, daß der Flüssigkeitsspeicherraum als flexibler, oben offener Behälter ausgebildet ist, der in das Kanalbauwerk einfügbar ist, wobei der Boden des Behälters eine Öffnung aufweist, durch die der Ablauf entleert, sowie eine Revisionsöffnung durch den vom Flüssigkeitsspeicherraum nicht eingenommenen Querschnitt des Kanalbauwerks gebildet ist. Bevorzugt ist der Behälter in das Kanalbauwerk einhängbar und besteht insbesondere aus Kunststoff. Der Behälter nimmt nur einen Teil des lichten Querschnittes des Kanalbauwerkes ein, so daß die Mittel zum Lüften des Kanals, wie bei der zweiten grundsätzlichen Gestaltung, durch den weiteren Bauwerksraum gebildet sind und durch diesen der Kanal für Revisionszwecke einfach zugänglich ist.

Weitere Merkmale der Erfindung sind in den Unteransprüchen, in der Beschreibung der Figuren sowie in den Figuren dargestellt, wobei bemerkt wird, daß alle Merkmale sowie Kombinationen von Merkmalen erfindungswesentlich sind.

In den Figuren ist die Erfindung anhand mehrerer Ausführungsformen für den hauptsächlichen Anwendungsbereich bei als Kanalschächten ausgebildeten Kanalbauwerken dargestellt, ohne hierauf beschränkt zu sein. Es zeigt in schematischer Darstellung:
- Figur: eine Draufsicht des oben offenen Kanalschachtes, der mit Flüssigkeitsspeicherraum, mit als Ablauf ausgebildeter Hebereinrichtung und mit Lüftung versehen ist,
- Figur 2: einen Schnitt gemäß der Linie A-A in Figur 1,
- Figur 3: einen Schnitt gemäß der Linie B-B in Figur 2,
- Figur 4: eine räumliche Ansicht der in den Figuren 1 bis 3 dargestellten Bauteile, bei aufgebrochen dargestelltem Kanalschacht,
- Figur 5: eine modifizierte Gestaltung der Abdeckung des Schachtgerinnes, verdeutlicht in einer Darstellung gemäß Figur 3,
- Figur 6: einen vertikalen Schnitt durch eine gegenüber der in der Darstellung der Figuren 1 bis 5 gezeigten Hebereinrichtung modifizierte Hebereinrichtung,
- Figur 7: eine Draufsicht gemäß Figur 1 einer abgewandelten Ausgestaltung des erfindungsgemäßen Kanalschachtes mit Flüssigkeitsspeicherraum, Hebereinrichtung und Lüftung,
- Figur 8: einen Schnitt gemäß der Linie C-C in Figur 7 und
- Figur 9: einen vertikalen Schnitt durch den Kanalschacht mit in diesen eingehängtem Flüssigkeitsspeicherraum.

Die Ausführungsform nach den Figuren 1 bis 4 zeigt einen üblichen Kanalschacht 1. In dessen oberen Bereich münden Zuläufe 2, 3, wobei beispielsweise der Zulauf 2 mit einem Straßeneinlauf 4 und der Zulauf 3 mit der Dachentwässerung eines Hauses 5 verbunden ist. Im erfindungsgemäßen Sinne können beliebig viele Zuläufe in den oberen Bereich des Kanalschachtes 1 münden, mindestens einer. Die Flüssigkeit kann durch den bzw. die Zuläufe frei fließen oder auch gepumpt sein. Wie insbesondere der Darstellung der Figur 3 zu entnehmen ist, weist der Kanalschacht eine (Ausgangs-) Schachtsohle 6 mit Gerinne 7 auf. Das Gerinne 7 durchsetzt den Kanalschacht 1 radial, der äußere Bereich der Schachtsohle 6 fällt zum Gerinne 7 hin ab. Der Querschnitt des Gerinnes 7 ist im wesentlichen halbkreisförmig. Mit der Sohle 8 des Gerinnes 7 fluchtet die untere Begrenzung einer kreisförmigen Austrittsöffnung 9 des Kanalschachtes 1.

Das Gerinne 7 ist über seine gesamte Länge im Kanal schacht 1 mit einer Abdeckung 10 versehen. Diese ist als Kasten ausgebildet, der beidseitig des Gerinnes 7 auf die Schachtsohle 6 aufgelegt und mit dieser über eine Schrauben-Dübel-Verbindung 11 befestigt ist. Darüber hinaus ist die Abdeckung 10 im Bereich ihrer beiden Stirnseiten 12 zur umlaufenden Schachtwand 13 hin abgedichtet. Auch die beiden Lagerflansche 14 der kastenförmigen Abdeckung 10, im Bereich derer die Schrauben-Dübel-Verbindung 11 wirksam ist, können zur Schachtsohle 6 hin abgedichtet sein.

Wie der Darstellung der Figur 4 zu entnehmen ist, besteht die Abdeckung 10 aus zwei kastenförmigen Abdeckteilen 10a und 10b, die sich im Mittelbereich dichtend überlappen. Das Material der Abdeckung 10 ist zum Beispiel Edelstahl.

Das Abdeckteil 10a weist im Bereich seiner Dachwandung 15 eine Ablauföffnung 16 auf. In diese ist das Ablaufrohr 17 eines Ablaufs, im vorliegenden Fall einer allgemein mit der Ziffer 18 bezeichneten Hebereinrichtung eingesteckt. Hebereinrichtungen sind grundsätzlich bekannt und bedürfen im Sinne der vorliegenden Erfindung einer Präzisierung nur dahingehend, daß das beim Anspringen des Hebers die Flüssigkeit ableitende Ablaufrohr 17 durch die Ablauföffnung 16 in den von der Abdeckung 10 umschlossenen Raum des Gerinnes 7 mündet, wobei beim Ausführungsbeispiel das Ablaufrohr 17 außen abgedichtet in die Öffnung 16 eingesteckt ist und mit der Abdeckung 10 verbunden ist. Bevorzugt ist das vertikal angeordnete Ablaufrohr 17 im Bereich seines unteren Endes in Richtung der Austrittsöffnung 9 des Kanalschachtes 1 gekrümmt.

Das andere Abdeckteil 10b ist im Bereich seiner Dachwandung gleichfalls mit einer Öffnung 19 versehen. In diese Öffnung 19 ist ein im unteren Bereich sich erweiterndes Standrohr 23 eingesteckt.

Der über Steigeisen 22 oder dergleichen begehbare Kanal schacht 1 kann auf einfache Art und Weise umgebaut werden, indem auf die Schachtsohle 6 die Abdeckung 10 in Form eines Kastens angedübelt und zur Schachtwand 13 sowie eventuell zur Schacht sohle 6 hin abgedichtet wird. Anschließend wird der Kasten mit Profilbeton einbetoniert, und zwar zumindest bis auf die Höhe der Dachwandung 15, wobei sicherzustellen ist, daß die Öffnungen 16 und 19 in der Abdeckung 10 frei bleiben. Durch das Aufbetonieren ergibt sich eine Schachtsohle 24, die zweckmäßig geneigt ist. In die Abdeckung 10 werden dann die Hebereinrichtung 18 und das Standrohr 23 eingesteckt.

Es ist damit oberhalb der Gerinneabdeckung ein Flüssigkeitsspeicherraum 25 im Kanalschacht 1 gebildet. Die Flüssigkeit fließt über die Zuläufe 2 und 3 in den oberen Bereich des Kanalschachtes 1 ein und sammelt sich im Flüssigkeitsspeicherraum 25. Sie steigt solange, bis sie etwa das Niveau D (Figur 2) erreicht hat und damit die Hebereinrichtung 18 anspringt. Das Standrohr 23 endet oberhalb des Niveaus D, so daß sichergestellt ist, daß im Normalfall die Flüssigkeit über die Hebereinrichtung 18 durch dessen Ablaufrohr 17 in das Gerinne eintritt und den Ablaufkanal spült. Über das Standrohr 23 und die Lüftungsöffnungen des Schachtdeckels ist die Lüftung des Kanals und des Schachtes sichergestellt. Sollte die Hebereinrichtung 18 - aus welchen Gründen auch immer - gestört sein und nicht anspringen, kann die sich dann über das Niveau D einstauende Flüssigkeit über das die Funktion eines Überlaufs aufweisende Standrohr 23 in das Gerinne 7 überströmen.

Die relativ große Öffnung 19 in der Abdeckung 10 dient dem Zweck, nach Entfernen des Standrohres 23 eine Revision des Gerinnes 7 und des Kanales 35 vornehmen zu können. Bei entsprechend großer Dimensionierung der Öffnung 16 kann auch hierdurch eine Revision erfolgen.

Die Variante nach Figur 5 unterscheidet sich von derjenigen nach den Figuren 1 bis 4 dadurch, daß der Bereich der Schachtsohle beidseitig des Gerinnes 7 zunächst vom Niveau der (Ausgangs-) Schachtsohle 6 auf das Niveau der Schachtsohle 24 (siehe entsprechende Darstellung nach Figur 3) aufbetoniert worden ist und anschließend eine als Platte ausgebildete Abdeckung 10 beidseits des Gerinnes 7 auf die Schachtsohle 24 aufgelegt und mit dieser abgedichtet verbunden wird. Sollte das Gerinne 7 tief genug sein, kann unter Umständen von einem Aufbetonieren der üblichen Schachtsohle 6 abgesehen werden und unmittelbar mit dieser die plattenförmige Abdeckung 10 verbunden werden. In die Öffnungen 16 und 19 der plattenförmigen Abdeckung 10 werden dann, wie zuvor beschrieben, die Hebereinrichtung 18 und das Standrohr 23 eingesteckt und mit der Abdeckung 10 verbunden. Mit der Ausführungsform nach den Figuren 1 bis 4 übereinstimmende Teile sind bei der Ausführungsform nach Figur 5 mit gleichen Bezugsziffern bezeichnet.

Figur 6 verdeutlicht eine Variante, bei der die Funktion des Standrohres 23 in den Ablauf, vorliegend die Hebereinrichtung 18 intergriert ist, so daß eine separate Öffnung 19 in der Abdeckung 10 nicht erforderlich ist. Bei der gezeigten Gestaltung ist das Ablaufrohr 17 zweigeteilt ausgebildet, wobei ein Krümmerabschnitt 17a einen umlaufenden Flansch 29 aufweist, der in die Abdeckung 10 im Bereich der Öffnung 16 eingesetzt und dort abgedichtet befestigt ist. Ein zweiter, gerader Rohrabschnitt 17b ist in den Krümmerabschnitt 17a einsteckbar. Die beiden Abschnitte 17a und 17b sind über ein Dichtring 32 gegeneinander abgedichtet. Das Innere des Ablaufrohres 17 der nur stark vereinfacht dargestellten Hebereinrichtung 18 durchsetzt ein Schlauch 26, der ferner die Glocke 28 der Hebereinrichtung 18 im Bereich der Dachwandung 28a abgedichtet durchsetzt und hier und eventuell über Stege 27 im Ablaufrohr 17 gehalten ist. Der Schlauch 26 ragt über das maximale Flüssigkeitsniveau D im Flüssigkeitsspeicherraum 25 hinaus, bei dem die Hebereinrichtung 18 anspringt und reicht unten bis unterhalb der Einlauföffnung 39 der unten offenen Heberglocke, konkret bis zur Auslauföffnung des Ablaufrohres 17. Der genaue Aufbau und die genaue Wirkungsweise der Hebereinrichtung 18 sind - bis auf die Darstellung des Belüftungsschlauches 26 - in der deutschen Patentanmeldung P 41 37 768.0 beschrieben. Mit den Ausführungsformen nach den Figuren 1 bis 5 der vorliegenden Anmeldung übereinstimmende Teil sind bei der Ausführungsform nach Figur 6 mit gleichen Bezugsziffern bezeichnet.

Bei der Ausführungsform nach den Figuren 7 und 8 ist der Kanal schacht 8 mit einer vertikal angeordneten Trennwand versehen, die den Kanalschacht 1 in den Flüssigkeitsspeicherraum 25 und einen weiteren Schachtraum 34 unterteilt. Dort ist das Gerinne 7 nur im Bereich des Flüssigkeitsspeicherraumes 25 mit der Abdeckung 10 versehen, die in Art der Ausgestaltung nach Figur 5 auf die aufbetonierte Schachtsohle 24 aufgelegt und mit dieser verbunden ist, wobei sie im zugeordneten Bereich des Gerinnes 7 gegenüber der aufbetonierten Schachtsohle 24, der Schachtwand 13 und der Trennwand 33 abgedichtet ist. Die plattenförmige Abdeckung 10 weist die Öffnung 16 auf, die vom Ablaufrohr 17 der Hebereinrichtung 18 abgedichtet durchsetzt wird. Die Belüftung und der Notüberlauf sowie die Revision des Kanals 35 erfolgt bei dieser Variante über den Schachtraum 34. Mit den vorstehend beschriebenen Ausführungsformen übereinstimmende Teile sind bei der Ausführungsform nach den Figuren 7 und 8 mit gleichen Bezugsziffern bezeichnet.

Figur 9 verdeutlicht eine Ausführungsform, bei der in den Kanalschacht 1 ein durch die Schacht abdeckung einbringbarer oben offener Behälter 36 eingehängt ist, der zum Beispiel aus flexiblem Material besteht und mit einem versteiften Boden 36a versehen ist. Der Behälter 36 erstreckt sich nicht über den gesamten lichten Querschnitt des Kanalschachtes und endet mit seinem Boden 36a in Abstand von der Schachtsohle 8, so daß unterhalb und neben dem Behälter 36 der weitere Schachtraum 34 gebildet ist. Der Behälter 36, durch den der Flüssigkeitsspeicherraum 25 gebildet ist, weist in demjenigen Bereich des oberen Außenrandes, der an der Schachtwand 13 anliegt, mehrere Schlaufen 37 auf, die in mit der Schachtwand 13 verbundene Haken 38 entsprechender Anzahl einhängbar sind. Gegebenenfalls kann der Behälter 36 auch im Bereich seines unteren Randes mit der Schachtwand 13 befestigt sein. Der Boden 36a des Behälters 36 ist mit der Öffnung 16 versehen, die vom Ablaufrohr 17 der Hebereinrichtung 18 abgedichtet durchsetzt wird. Mit den vorstehend beschriebenen Ausführungsformen übereinstimmende Teile sind bei der Ausführungsform nach der Figur 9 mit gleichen Bezugsziffern bezeichnet. Das in der Ausführungsform nach der Figur 9 verdeutlichte Bauteil 36 braucht nicht notwendig in den Kanal schacht einhängbar sein, statt dessen kann es beispielsweise auf die Schachtsohle aufgelegt werden und die Spüleinrichtung direkt in das Gerinne entleeren. Dies schließt nicht aus, daß bei einer Auflage des Behälters auf der Kanalsohle trotzdem Befestigungsmittel für diesen vorgesehen sind. Auch bei dieser Variante erfolgt die Belüftung und der Notüberlauf sowie die Revision des Kanals 35 über den Schachtraum 34.

## Patentansprüche

1. Kanalbauwerk, insbesondere Kanalschacht (1), mit einem in diesem angeordneten Flüssigkeitsspeicherraum (25), der über einen Zulauf (2, 3) befüllbar ist und mit seinem Ablauf (18) als Spüleinrichtung (25, 18) zusammenwirkt, wobei der Ablauf durch den Boden (10) oder eine Seite des Flüssigkeitsspeicherraumes (25) zur Bauwerkssohle (6) in den Kanal (35) entleert, **dadurch gekennzeichnet,** daß das Kanalbauwerk mit einer im wesentlichen vertikal angeordneten Trennwand (33) versehen ist, die das Kanalbauwerk (1) in den Flüssigkeitsspeicheraum (25) und einen weiteren Bauwerksraum (34), dessen lichter Querschnitt eine Revisionsöffnung bildet, unterteilt, wobei die Bauwerkssohle (6) oder ein Gerinne (7) im Bereich des Flüssigkeitsspeicherraumes (25) mit einer Abdeckung (10) versehen ist, die gegenüber dem zugeordneten Bereich der Bauwerkssohle (6) bzw. des Gerinnes (7) sowie der Bauwerkswand (13) und der Trennwand (33) abgedichtet ist, wobei die Abdeckung (10) oder die Trennwand (33) eine Öffnung (16) aufweist, durch die der Ablauf (18) entleert.

2. Kanalbauwerk, insbesondere Kanalschacht (1), mit einem in diesem angeordneten Flüssigkeitsspeicheraum (25), der über einen Zulauf (2, 3) befüllbar ist und mit seinem Ablauf (18) als Spüleinrichtung (25, 18) zusammenwirkt, wobei der Ablauf durch den Boden (10) oder eine Seite des Flüssigkeitsspeicherraumes (25) zur Bauwerkssohle (6) in den Kanal (35) entleert, **dadurch gekennzeichnet,** daß die Bauwerkssohle (6) oder ein Gerinne (7) über ihre/seine gesamte Länge und Breite mit einer Abdeckung (10) versehen ist und oberhalb der Abdeckung (10) der Flüssigkeitsspeicherraum (25) gebildet ist, wobei die Abdeckung (10) gegenüber der Bauwerkssohle (6) bzw. dem Gerinne (7) und der Bauwerkswand (13) des Kanalbauwerks (1) abgedichtet ist und die Abdeckung (10) eine Öffnung (16) aufweist, durch die der Ablauf (18) entleert, sowie eine das Kanalbauwerk (18) mit dem Kanal (35) verbindende Revisionsöffnung (16, 19) vorgesehen ist.

3. Kanalbauwerk, insbesondere Kanalschacht (1) mit einem in diesem angeordneten Flüssigkeitsspeicherraum (25), der über einen Zulauf (2, 3) befüllbar ist und mit seinem Ablauf (18) als Spüleinrichtung (15, 18) zusammenwirkt, wobei der Ablauf durch den Boden (36a) oder eine Seite des Flüssigkeitsspeicherraumes (25) zur Bauwerkssohle in den Kanal (35) entleert, **dadurch gekennzeichnet**, daß der Flüssigkeitsspeicherraum (25) als flexibler, oben offener Behälter (36) ausgebildet ist, der in das Kanalbauwerk (1) einfügbar ist, wobei der Boden (36a) des Behälters (36) eine Öffnung (16) aufweist, durch die der Ablauf (18) entleert, sowie eine Revisionsöffnung (34) durch den vom Flüssigkeitsspeicherraum (25) nicht eingenommenen Querschnitt des Kanalbauwerks (1) gebildet ist.

4. Kanalbauwerk nach Anspruch 2, **dadurch gekennzeichnet,** daß separat zum Ablauf (18) des Flüssigkeitsspeicherraumes (25) eine das Kanalbauwerk (18) mit dem Kanal (35) verbindende Revisionsöffnung (16, 19) vorgesehen ist.

5. Kanalbauwerk nach Anspruch 2 oder 4, **dadurch gekennzeichnet,** daß der Boden (10) des Flüssigkeitsspeicherraumes (25) eine Öffnung (19) für ein als Standrohr (23) ausgebildetes Mittel zum Lüften des Kanals (35) aufweist, wobei das Standrohr (23) vom Boden (10) abnehmbar ist und die Öffnung (19) für das Standrohr (23) die Revisionsöffnung für den Kanal (35) darstellt.

6. Kanalbauwerk nach einem der Ansprüche 1 bis 5, **dadurch gekennzeichnet,** daß die Bauwerkssohle (6) ein Gerinne (7) aufweist, in das der Ablauf (18) entleert.

7. Kanalbauwerk nach einem der Ansprüche 1 bis 6, **dadurch gekennzeichnet,** daß der Ablauf als Spüleinrichtung, insbesondere Hebereinrichtung (18) ausgebildet ist.

8. Kanalbauwerk nach einem der Ansprüche 1 bis 7, **dadurch gekennzeichnet,** daß das Ablaufrohr (17) des Ablaufs (18) in eine Öffnung (16) einsteckbar ist.

9. Kanalbauwerk nach einem der Ansprüche 1 bis 8, **dadurch gekennzeichnet**, daß die Bauwerkssohle (6) beidseitig des Gerinnes (7) aufbetoniert ist und eine plattenförmige Abdeckung (10) auf die aufbetonierte Bauwerkssohle (24) aufgelegt und mit dieser abgedichtet verbunden ist.

10. Kanalbauwerk nach einem der Ansprüche 1 bis 9, **dadurch gekennzeichnet,** daß eine kastenförmige Abdeckung (10) auf die Bauwerkssohle (6) beidseitig des Gerinnes (7) aufgesetzt ist und die Bauwerkssohle (6) zumindest bis auf die Höhe der Dachwandung (15) der Abdeckung (10) aufbetoniert ist.

11. Kanalbauwerk nach Anspruch 10, **dadurch gekennzeichnet,** daß die Mittel zum Lüften des Kanals als Schlauch (26), Rohr (23) oder dergleichen ausgebildet sind.

12. Kanalbauwerk nach Anspruch 11, **dadurch gekennzeichnet,** daß der Schlauch (26), das Rohr (23) oder dergleichen unten eine Öffnung (16) im Boden (10, 36a) des Flüssigkeitsspeicherraumes (25) durchsetzt und oben über das maximale Flüssigkeitsniveau (D) im Flüssigkeitsspeicherraum (25) reicht.

13. Kanalbauwerk nach Anspruch 12, **dadurch gekennzeichnet,** daß der Schlauch (26), das Rohr (23) oder dergleichen das Innere des Ablaufrohres (17) der Hebeeinrichtung (18) durchsetzt, wobei der Schlauch (26), das Rohr oder dergleichen oben abgedichtet aus der Hebeeinrichtung (18) herausgeführt ist und über das maximale Flüssigkeitsniveau (D) im Flüssigkeitsspeicherraum (25) hinausragt, bei dem die Hebeeeinrichtung (18) anspringt, sowie unten zumindest bis unterhalb der Einlauföffnung (39) der unten offenen Heberglocke (28) reicht.

14. Kanalbauwerk nach einem der Ansprüche 1 bis 13, **dadurch gekennzeichnet,** daß über den weiteren Bauwerksraum (34) oder das Standrohr (23) die Lüftung des Kanals (35) zum Kanalbauwerk (1) hin erfolgt, sowie ein Notüberlauf des Flüssigkeitsspeicherraumes (25) durch den weiteren Bauwerksraum (34) oder das Standrohr (23) erfolgt.

15. Kanalbauwerk nach einem der Ansprüche 1 bis 14 **dadurch gekennzeichnet,** daß die Abdeckung (10) aus mehreren, in Längserstreckung des Gerinnes (7) hintereinander angeordneten Abdeckteilen (10a, 10b) besteht.

16. Kanalbauwerk nach Anspruch 15, **dadurch gekennzeichnet,** daß ein Abdeckteil (10a) die Öffnung (16) für den Ablauf (18) und ein anderes Abdeckteil (10b) die Öffnung (19) für das Standrohr (23) afuweist.

17. Kanalbauwerk nach Anspruch 16, **dadurch gekennzeichnet,** daß ein Abdeckteil die Ablauföffnung (16) für den Ablauf (18) und die Öffnung (19) für das Standrohr (23) aufweist.

## Claims

1. Channel structure, in particular channel shaft (1), with a therein arranged liquid storage area (25) which is filled via a feed (2, 3) and co-acts with its drain (18) as flushing device (25, 18), and the drain empties through the bottom (10) or a side of the liquid storage area (25) towards the structure base (16) into the channel (35), **characterised in that** the channel structure is provided with an essentially vertically arranged separating wall (33) which divides the channel structure (1) into the liquid storage area (25) and a further structure area (34) the clear cross-section of which forms an inspection opening, and the structure base (6) or a drainage (7) in the area of the liquid storage area (25) is provided with a cover (10) which is sealed relative to the associated area of the structure base (6) or the drainage (7) as well as the structure wall (13) and the separating wall (33), and the cover (10) or the separating wall (33) comprise an opening (16) through which the drain (18) empties.

2. Channel structure, in particular channel shaft (1), with a therein arranged liquid storage area (25) which is filled via a feed (2, 3) and co-acts with its drain (18) as flushing device (25, 18), and the drain empties through the bottom (10) or a side of the liquid storage area (25) towards the structure base (16) into the channel (35), **characterised in that** structure base (6) or a drainage (7) is over its full length and width provided with a cover (10), and the liquid storage area (25) is established above the cover (10), and the cover (10) is sealed relative to the structure base (6) or the drainage (7) and the structure wall (13) of the channel structure (1), and the cover (10) comprises an opening (16) through which the drain (18) empties, as well as an inspection opening (16, 19) which connects the channel structure (18) with the channel (35).

3. Channel structure, in particular channel shaft (1), with a therein arranged liquid storage area (25) which is filled via a feed (2, 3) and co-acts with its drain (18) as flushing device (15, 18), and the drain empties through the bottom (36a) or a side of the liquid storage area (25) towards the structure base into the channel (35), **characterised in that** the liquid storage area (25) is arranged as a flexible upwardly open container (36) which is insertible into the channel structure (1), and the bottom (36a) of the container (36) comprises an opening (16) through which the drain (18) empties, and also forms an inspection opening (34) through the cross-section of the channel structure (1) which is not taken up by the liquid storage area (25).

4. Channel structure according to Claim 2, **characterised in that** separately to the drain (18) of the liquid storage area (25), an inspection opening (16, 19) is provided which connects the channel structure (18) to the channel (35).

5. Channel structure according to Claim 2 or 4, **characterised in that** the bottom (10) of the liquid storage area (25) comprises an opening (19) for a ventilating means for the channel (35) in the form of a standpipe (23), and the standpipe (23) is removable from the bottom (10), and the opening (19) for the standpipe (23) serves as an inspection opening for the channel (35).

6. Channel structure according to one of Claims 1 to 5, **characterised in that** the structure base (6) comprises a drainage (7) into which the drain empties.

7. Channel structure according to one of Claims 1 to 6, **characterised in that** the drain is designed as a flushing device, in particular a lifting device (18).

8. Channel structure according to one of Claims 1 to 7, **characterised in that** the drain pipe (17) of the drain (18) is insertible into an opening (16).

9. Channel structure according to one of Claims 1 to 8, **characterised in that** the channel bottom (6) is concreted on both sides of the drainage (7), and onto the concreted structure base (24) is placed a cover plate (10) and sealingly connected thereto.

10. Channel structure according to one of Claims 1 to 9, **characterised in that** a boxshaped cover (10) is placed on both sides of the drainage (7) onto the structure base (6), and the structure base (6) is concreted at least up to the height of the roof wall (15) of the cover (10).

11. Channel structure according to Claim 10, **characterised in that** the means for ventilating the channel are designed as a hose (26), pipe (23) or the like.

12. Channel structure according to Claim 11, **characterised in that** the hose (26), the pipe (23) or the like passes downwardly through an opening (16) in the bottom (10, 36a) of the liquid storage area (25) and extends upwardly over the maximum liquid level (D) in the liquid storage area (25).

13. Channel structure according to Claim 12, **characterised in that** the hose (26), the pipe (23) or the like passes through the inside of the drainpipe (17) of the lifting device (18), and the hose (26), the pipe or the like is sealingly ducted out of the lifting device (18) and extends over the maximum liquid level (D) in the liquid storage area (25) at which the lifting device (18) starts up, and reaches at the bottom at least up to below the inlet opening (39) of the downwardly open lifting dome (28).

14. Channel structure according to one of Claims 1 to 13, **characterised in that** ventilation of the channel (35) is carried out via the additional structure area (34) or the standpipe (23) towards the channel structure (1), and an emergency overflow of the liquid storage area (25) is offered by the additional structure area (34) or the standpipe (23).

15. Channel structure according to one of Claims 1 to 14, **characterised in that** the cover (10) is composed of a plurality of cover parts (10a, 10b) which are arranged in series in the longitudinal extent of the drainage (7).

16. Channel structure according to Claim 15, **characterised in that** one cover part (10a) comprises the opening (16) for the drain (18) and another cover part (10b) an opening (19) for the standpipe (23).

17. Channel structure according to Claim 16, **characterised in that** a cover part comprises the drain opening (16) for the drain (18) and the opening (19) for the standpipe (23).

## Revendications

1. Construction de canal, en particulier puits de canal (1) comprenant une chambre de retenue de liquide (25), disposée dans celui-ci, qui peut être remplie par une amenée (2, 3) et qui par sa vidange (18) intervient comme dispositif de rinçage, cette vidange s'évacue à travers le fond (10) ou un côté de la chambre (25) dans le canal (35) par le fond (6) de la construction,
caractérisée en ce que
- la construction de canal (1), comporte une cloison de séparation (33) essentiellement verticale qui la divise en la chambre de retenue (25) et une autre chambre de construction (34) dont la section libre constitue une ouverture de visite,
- le fond (6) de la construction ou un drain (7) situé dans la zone de la chambre de retenue (25) est muni d'un couvercle (10) étanche par rapport à la zone associée du fond (6) de l'ouvrage, c'est-à-dire le drain (7) ainsi que par rapport à la paroi (13) de la construction et par rapport à la paroi de séparation (33),
- le couvercle (10) ou la paroi de séparation (33) comporte une ouverture à travers laquelle s'effectue la vidange (18).

2. Construction de canal, en particulier puits de canal (1) comprenant une chambre de retenue de liquide (25) qui peut être remplie par une amenée (2, 3) et qui par sa vidange (18) intervient comme dispositif de rinçage, cette vidange s'évacue à travers le fond ou un côté de la chambre (25) dans le canal (35) vers le fond (6) de la construction,
caractérisée en ce que
- le fond (6) de la construction ou le drain (7) est équipé sur toute sa longueur et toute sa largeur d'un couvercle (10) au-dessus duquel se trouve la chambre de retenue de liquide (25),
- le couvercle (10) présente une ouverture (16) à travers laquelle s'évacue la vidange (18),
- il est prévu également une ouverture de visite (16, 19) reliant la construction du canal (1) au canal (35).

3. Construction de canal, en particulier puits de canal (1) comprenant une chambre de retenue de liquide (25) qui peut être remplie par une amenée (2, 3) et qui par sa vidange (18) intervient comme dispositif de rinçage, cette vidange s'évacue à travers le fond (10) ou un côté de la chambre (25) dans le canal (35) vers le fond (6) de la construction,
caractérisée en ce que
- la chambre de retenue de liquide (25) est constituée d'un récipient (36), flexible, ouvert par le haut, qui peut être introduit dans la construction, le fond (36a) du récipient (36) présentant une ouverture (16) à travers laquelle s'évacue la vidange (18),
- la section non occupée de la construction (1) par la chambre de retenue de liquide constitue une ouverture de visite (34) à travers la chambre de retenue (25).

4. Construction de canal selon la revendication 2,
caractérisée en ce qu'
il est prévu une ouverture de visite (16, 19), séparée de la vidange (18) de la chambre de retenue (25) et reliant la construction (1) au canal (35).

5. Construction de canal selon les revendications 2 ou 4,
caractérisée en ce que
le fond (10) de la chambre de retenue (25) comporte une ouverture (19) pour un moyen de ventilation du canal (35) constitué par un tuyau (23) qui peut être retiré du fond (10), l'ouverture (19) prévue pour le tuyau (23) constituant l'ouverture de visite du canal (35).

6. Construction de canal selon une des revendications 1 à 5,
caractérisée en ce que
le fond (6) de la construction comporte un drain (7) dans lequel s'évacue la vidange (18).

7. Construction de canal selon l'une des revendications 1 à 6,
caractérisée en ce que
la vidange a la forme d'un dispositif de rinçage, en particulier d'un dispositif à siphon (18).

8. Construction de canal selon les revendications 1 à 7,
caractérisée en ce que
le tube (17) de la vidange (18) peut être emmanché dans une ouverture (16).

9. Construction de canal selon l'une des revendications 1 à 8,
caractérisée en ce que
le fond (6) de la construction est bétonné sur chaque côté du drain (7) et une couverture (10) est posée sur le fond bétonné (24) et reliée de manière étanche à celui-ci.

10. Construction de canal selon une des revendications 1 à 9,
caractérisée ce que
une couverture (10) en forme de caisson est placée sur le fond (6) de la construction, de part et d'autre du drain (7), et le fond (6) est bétonné au moins jusqu'à la hauteur de la paroi (15) constituant la surface du couvercle (10).

11. Construction de canal selon la revendication 10,
caractérisée en ce que
les moyens de ventilation du canal sont constitués par un tuyau (26), un tube (23) ou un organe analogue.

12. Construction de canal selon la revendication 11,
caractérisée en ce que
le tuyau (26), le tube (23) ou organe analogue traverse en bas une ouverture (16) du fond (10, 36a) de la chambre de retenue (25) tandis qu'en haut il dépasse le niveau maximum (D) du liquide dans la chambre (25).

13. Construction de canal selon la revendication 12,
caractérisée en ce que
le tuyau (26), le tube (23) ou organe analogue passe à l'intérieur du tube de vidange (17) du dispositif à siphon (18), en sort vers le haut, avec étanchéité par rapport à ce dispositif (18), jusqu'à dépasser le niveau maximal (D) du liquide dans la chambre de retenue (25) avec laquelle le dispositif (18) coopère, tandis qu'en bas il descend au moins en dessous de l'ouverture d'entrée (39) de la cloche de siphon (28) ouverte vers le bas.

14. Construction de canal selon une des revendications 1 à 13,
caractérisée en ce que
la ventilation du canal (35) s'effectue à travers l'autre chambre (34) de la construction ou à travers le tube (23), vers la construction (1), et de même une évacuation d'urgence de la chambre de retenue (25) s'effectue à travers la chambre (34) ou le tube (23).

15. Construction de canal selon l'une des revendications 1 à 14,
caractérisée en ce que
le couvercle (10) est constitué de plusieurs pièces de couverture (10a, 10b) disposées l'une derrière l'autre selon la direction longitudinale du drain (7).

16. Construction de canal selon la revendication 15,
caractérisée en ce que
la pièce de couverture (10a) comporte l'ouverture (16) de la vidange (18) tandis qu'une autre pièce de couverture (10b) comporte l'ouverture (19) destinée au tube (23).

17. Construction de canal selon la revendication 16,
caractérisée en ce qu'
une pièce de couverture comporte à la fois l'ouverture (16) de vidange (18) et l'ouverture (19) destinée au tube (23).
